# EUROPÄISCHE PATENTSCHRIFT

(11) **EP 0 761 540 B1**
(45) Veröffentlichungstag und Bekanntmachung des Hinweises auf die Patenterteilung: **05.04.2000**
(21) Anmeldenummer: 96114120.7
(22) Anmeldetag: 04.09.1996
(51) Int. Cl.: B65B 25/06

(54) **Vorrichtung zur Herstellung von Verpackungen**
Device for manufacturing packages
Dispositif de fabrication d'emballages

(30) Priorität: 24.02.1996 DE 29603395 U; 09.09.1995 DE 29514511 U
(43) Veröffentlichungstag der Anmeldung: 12.03.1997
(73) Patentinhaber: Dixie-Union GmbH & Co. KG, 87437 Kempten (DE)
(72) Erfinder: Diete, Günter, 87634 Obergünzburg (DE)
(74) Vertreter: Pfister, Helmut, Dipl.-Ing.

(56) Entgegenhaltungen:
- EP-A- 0 230 335
- FR-A- 1 426 308
- FR-A- 2 691 440
- US-A- 4 470 792
- US-A- 5 012 726

## Beschreibung

Die Erfindung betrifft eine Vorrichtung zur Herstellung von Verpackungen von scheibenförmigen, geschnittenen Lebensmitteln oder dergleichen.

In dem Dokument FR-A 2 691 440 ist eine Verpackung für Lebensmittel beschrieben, wobei das Verpackungsgut, das zum Beispiel aus Schinkenscheiben besteht, zu Wickeln geformt ist, die nebeneinander in der Verpackung angeordnet sind. Die Verpackung besteht dabei aus einem becherförmigen Unterteil, das durch eine Folie verschlossen ist. Das erwähnte Dokument beschreibt nicht, wie die Wickel auf mechanischem Wege geformt werden können. Werden die Wickel von Hand geformt, ergibt sich ein beträchtlicher Arbeitsaufwand.

In dem Dokument US-A 5 012 726 ist eine Vorrichtung beschrieben, wobei Teigscheiben zu einem Wickel geformt werden. Der Teig wird dabei auf einem Förderband transportiert und durch ein weichenartiges Bahnstück mit seinem vorderen Ende in eine rotierende Wickeleinrichtung geleitet. Diese Wickeleinrichtung umfaßt einen Wickeldorn, der von zwei parallel zur Achse ausgerichteten Stäben gebildet ist. Auf diese Weise können die Teigscheiben aufgewickelt und anschließend einer weiteren Bearbeitung, zum Beispiel einem Backvorgang, zugeführt werden.

Das Dokument US-A 4 470 792 beschreibt eine andere Wickelvorrichtung zur Herstellung von Biskuitrollen. Mittels einer Ablenkplatte werden die auf einem Transportriemen herangeführten Teigportionen einer Wickeleinrichtung zugeführt, die von zylindrischen Zapfen gebildet ist. Mittels einer Riemenanordnung werden die Teigportionen um den Wickeldorn einige Male herumgeführt, um einzelne Wickel zu bilden.

Der Erfindung liegt die Aufgabe zugrunde, eine Vorrichtung zur Herstellung von Verpackungen von scheibenförmigen, geschnittenen Lebensmitteln oder dergleichen zu schaffen, mit der es beispielsweise möglich ist, Schinkenscheiben vollständig zu Wickeln zu formen, so daß aus diesen Wickeln eine Verpackung gebildet werden kann.

Die Aufgabe wird erfindungsgemäß durch die Vorrichtung gemäß Patentanspruch 1 gelöst.

Werden nur zwei Stäbe verwendet, wie dies an sich bekannt ist, ergibt sich in Anbetracht der Konsistenz des zu verarbeitenden Schneidguts keine hinreichende zylinderische Gestalt des Wickels. Vielmehr ist dann die Höhe des gewickelten Schneidguts wesentlich kleiner als die Breitenabmessung.

In weiterer Ausbildung der Erfindung ist vorgesehen, daß die für die Zuförderung der Scheiben zum Wickeldorn vorgesehene Fördereinrichtung zwischen dem abgebenden Ende der Fördereinrichtung und den Stäben eine die Scheiben unterstützende Gleitbahn aufweist. Es hat sich ergeben, daß in der Regel ein geringer Spalt zwischen dem abgebenden Ende der Fördereinrichtung und den Stäben unvermeidbar ist, da Raum für die Bildung des Wickels gelassen werden muß. Bei dünnen Scheiben besteht nun die Gefahr, daß diese an dem Fördermittel haften und nicht zwischen die Stäbe gelangen. Dies verhindert die vorstehend erwähnte Gleitbahn.

Die Gleitbahn kann in verschiedener Weise ausgebildet sein. Bei einem bevorzugten Ausführungsbeispiel der Erfindung besteht die Gleitbahn aus Stangen und die Fördereinrichtung ist aus umlaufenden Bändern, Riemen oder dergleichen aufgebaut, wobei die Stangen zwischen den Bändern, Riemen oder dergleichen angeordnet sind. Die Gleitbahn kann beispielsweise in Förderrichtung vorschiebbar und zurückziehbar ausgestaltet sein, so daß die Gleitbahn im wesentlichen nur im Augenblick des Einschiebens der Scheiben in die Zwischenräume zwischen den Stäben wirksam sein kann. Wenn die Gleitbahn zurückgezogen wird, kann der Wickel gebildet werden. Auch die Anordnung einer federnden Gleitbahn ist möglich, die dann beim Wickelvorgang jeweils von den Stäben weggedrückt wird. Die Gleitbahn kann insbesondere auf den Stäben aufruhen, so daß sichergestellt ist, daß auch dünne Scheiben die gewünschte Lage zwischen den Stäben erreichen.

In einem weiteren Merkmal der Erfindung ist die Verpackung unter der Wickeleinrichtung angeordnet und die Wickeleinrichtung legt die Wickel in die Verpackung ab bzw. können die Wickel in die Verpackung bzw. in die dort vorgesehenen Mulden fallen.

In der Zeichnung ist ein Ausführungsbeispiel der Erfindung schematisch dargestellt. Es zeigen:
- Fig. 1: eine Seitenansicht einer erfindungsgemäßen Vorrichtung zur Herstellung von Verpackungen,
- Fig. 2: eine Seitenansicht teilweise im Schnitt einer Verpackung in einem größeren Maßstab,
- Fig. 3: eine Seitenansicht einer Wickeleinrichtung,
- Fig. 4: einen Schnitt durch die Darstellung der Fig. 3 entsprechend der Schnittlinie IV-IV,
- Fig. 5: einen Schnitt durch die Darstellung der Fig. 3 entsprechend der Schnittlinie V-V,
- Fig. 6: eine perspektivische Darstellung einer abgewandelten Ausführungsform einer erfindungsgemäßen Vorrichtung,
- Fig. 7: eine Seitenansicht zur Darstellung der Fig. 6 in einer Betriebsstellung,
- Fig. 8: ein abgewandeltes Ausführungsbeispiel zu den Darstellungen der Fig. 6 und 7 und
- Fig. 9: eine der Fig. 7 entsprechende Darstellung, jedoch in einer anderen Betriebsstellung.

Es wird bemerkt, daß die Fig. 3, 4 und 5 die Ausbildung eines Wickeldorns zeigen, der von der erfindungsgemäßen Ausbildung des Wickeldorns, wie dieser im Anspruch 1 gekennzeichnet ist, abweicht.

Die in der Fig. 1 gezeigte Vorrichtung besteht im wesentlichen aus der Schneidmaschine 10, der Fördereinrichtung 11, der Wickeleinrichtung 1, einer weiteren Fördereinrichtung 12 und der Verpackungsmaschine 3.

Die Schneidmaschine 10 schneidet von einem Schneidgut 14 einzelne Scheiben 15 ab, die auf die Fördereinrichtung 11 fallen. Diese Fördereinrichtung ist im gezeigten Ausführungsbeispiel als Förderband dargestellt.Es kann aber auch eine andere Fördereinrichtung, beispielsweise ein Transportteller oder eine ähnliche Einrichtung, vorgesehen sein.

Hinter der Wickeleinrichtung 1, die untenstehend noch näher beschrieben wird, gelangen die dort gefertigten Wickel 16 auf die Fördereinrichtung 12, die vorzugsweise Mulden 17 besitzt, die der Größe der einzelnen Wickel 16 angepaßt sind.

Die Fördereinrichtung 12 ist im gezeigten Ausführungsbeispiel ebenfalls als Förderband dargestellt. Auch hier können andere Fördermittel zur Anwendung kommen, wenn dies gewünscht wird.

Die Wickel 16 in den Mulden 17 werden der Verpackungsmaschine 3 zugefördert und dort in an sich bekannter Weise verpackt. Das Einlegen der Wickel 16 in die Verpackungsmaschine kann automatisch ausgeführt werden, es ist aber auch möglich, die Wickel von Hand der Verpackungsmaschine zuzuführen.

Die Verpackungsmaschine 3 fertigt, wie an sich bekannt, Verpackungen 13, und zwar eine Schale 18, die durch einen aufgesiegelten Deckel 19 verschlossen ist. Die Schale nimmt nebeneinander die Wickel 16 auf. Es ist auch möglich, in die Schale 18 muldenartige Vertiefungen 4 einzuformen.

Die Fig. 3, 4 und 5 verdeutlichen eine Wickeleinrichtung 2, bei der die einzelnen Wickel jeweils auf einem Wickeldorn 20 aufgewickelt werden. Auf der Dreheinrichtung 21 sind insgesamt sechs Dorne 20 gelagert, die jeweils für sich drehbar sind. Die Drehrichtung der Dorne 20 ist durch den Pfeil 22 angedeutet, die Drehrichtung der Dreheinrichtung durch den Pfeil 23. Zur Erzielung der Drehbewegung der Dorne 20 um die Achse 35, tragen die Dorne 20 z.B. ein Zahnrad 29, das sich auf dem stillstehenden Zahnkranz 30 abwälzt. Der Dorn 20 kann, wenn gewünscht, auch in umgekehrter Richtung angetrieben sein. Jeder Dorn ist mit einem Bügel 24 versehen, wie sich aus der Fig. 5 ergibt. In den Spalt zwischen dem Bügel 24 und dem Dorn 20 wird das vordere Ende der Scheibe 15 eingeschoben, die auf der Fördereinrichtung 11 herangefördert wird. Der Dorn 20 ist ferner mit einer teilzylindrischen Schale 25 umgeben, die den Aufwickelvorgang erleichtert.

Die Ausrichtung der Zuförderrichtung der Scheiben 15 zu den Dornen 20 bzw. auch die Ausrichtung der Dorne 20 zu dem Träger 21 kann auch winklig sein, um schraubenförmige Wickel 16 zu erzielen.

Hat der jeweilige Wickeldorn eine Stellung erreicht, die durch die Bezugsziffer 26 gekennzeichnet ist, tritt die Abstreifeinrichtung 27 in Funktion (vgl. Fig. 4), die den geformten Wickel vom Dorn 20 abstreift, so daß dieser in eine der Mulden 17 der Fördereinrichtung 12 gelangt. Die Umlaufrolle 28 der Fördereinrichtung 12 ist koaxial zur Dreheinrichtung 21 angeordnet.

Die in der Fig. 6 gezeigte Vorrichtung besteht im wesentlichen aus der Fördereinrichtung 11 und der Wickeleinrichtung 1. Die Fördereinrichtung 11 umfaßt ein endloses Fördermittel, das aus den beiden Rollenanordnungen 44, 45 besteht, die der Führung von Schnüren oder Bändern 8 dienen. Dabei kann beispielsweise die hintere Rollenanordnung 44 über die Welle 46 angetrieben sein. Das Gestell der Fördervorrichtung ist mit 47 bezeichnet. In dem Gestell 47 ist ferner eine Anzahl von Stangen 48 gelagert, deren rückwärtige Enden durch eine Traverse 49 untereinander verbunden sind. An der Traverse 49 sitzt ein Bügel 50 an dem ein nicht näher dargestellter Antrieb angreift. Dieser Antrieb kann den Stangen eine Bewegung entsprechend dem Doppelpfeil 51 aufzwingen.

Die vorderen Enden der Stangen 48 bilden miteinander eine Gleitbahn 9. Ist die Gleitbahn 9 nach vorne geschoben, ragen die Enden der Stangen in die Zwischenräume zwischen die Stäbe 32 der Wickelvorrichtung hinein, wie dies insbesondere aus der Darstellung der Fig. 7 hervorgeht. Auf diese Weise wird verhindert, daß die Scheiben 15, die von den Bändern 8 herangefördert werden, in den Spalt 42 absinken. Die Scheiben 15 erreichen auf diese Weise sicher den Raum zwischen den Stäben 32. Die Zuförderung der Scheiben 15 sollte soweit erfolgen, daß die Stäbe 32 beim Wickelvorgang den Scheibenanfang sicher erfassen und den Wickel formen.

Wie insbesondere aus der Fig. 6 hervorgeht, sind die Enden 33 der Stäbe 32 von einem Träger 34 gehalten, der wiederum mit der Welle 5 verbunden ist.

Zur Bildung eines Wickels wird wie folgt vorgegangen. In einer Stellung der Vorrichtung, wie dies beispielsweise aus den Fig. 6 und 7 hervorgeht, wird eine Scheibe 15 herangefördert, so daß diese mit ihrem vorderen Ende zwischen die Stäbe 32 gelangt. Nun wird die Gleitbahn 9, bestehend aus den vorderen Enden der Stangen 48, zurückgezogen. Die Welle 5 führt einige Umdrehungen aus, so daß aus der Scheibe ein Wickel gebildet wird. Der Niederhalter 6, der von einem Rahmenteil 7 getragen ist und leicht federnd ausgebildet ist, drückt gegen den Außenumfang des Wickels und sorgt dafür, daß ein möglichst kompakter Wickel erhalten wird.

Die Drehrichtung der Welle 5 kann dabei im Uhrzeigersinn oder auch gegen den Uhrzeigersinn drehen. Ist der Wickel fertig gebildet, wird die Welle 5 mit den Stäben 32 in Richtung des Pfeiles 36 zurückgezogen, das heißt die Stäbe 32 werden aus dem Inneren des Wickels entfernt. Für diese Bewegung ist es günstig, wenn ein Abstreifer 27 vorgesehen ist, der die Mitnahme des Wickels ausschließt. Es wird bemerkt, daß dieser Abstreifer 27 nur in der Darstellung der Fig. 7 und 8 gezeigt ist. Der Abstreifer 27 kann beispielsweise ein Ring sein, der axial unverschiebbar gelagert ist. Bei kreuzartiger Ausbildung wird sich der Abstreifer mit den Stäben drehen.

Sind die Stäbe 32 zurückgezogen, fällt der gebildete Wickel 16 in eine der Mulden 41 der Schale 18.

In der Fig. 8 ist eine Abwandlung der Erfindung gezeigt. Dort sind die Stangen 48, die die Gleitbahn bilden, ersetzt durch eine Gleitbahn 9, die aus einem federnden Stab oder auch aus mehreren derartigen federnden Stäben gebildet sind. Diese Stäbe werden von der Traverse 31 getragen. Bei der Ausbildungsform nach der Fig. 8 ist es nicht notwendig, die Gleitbahn zurückzuziehen. Sowohl in der einen wie in der anderen Drehrichtung wird die Gleitbahn, die mit ihren vorderen Enden auf einem der Stäbe 32 aufruht, ausweichen.

## Patentansprüche

1. Vorrichtung zur Herstellung von Verpackungen von scheibenförmigen, geschnittenen Lebensmitteln oder dergleichen mit einer Schneidmaschine (10), die das Schneidgut (14) fortlaufend in Scheiben (15) schneidet, die die Schneidmaschine (10) nacheinander auf eine Fördereinrichtung (11) legt, die die Scheiben einer Wickeleinrichtung (1) zufördert, von der die gebildeten Wickel (16) mindestens teilweise nebeneinander liegend in eine Verpackung (13) gelangen, wobei die Wickeleinrichtung (1) einen Wickeldorn (21) umfaßt, der um eine Achse (35) verdrehbar ist und aus vier im gleichen Abstand zueinander angeordneten Stäben (32) besteht, die parallel und mit gleichem Abstand zur Achse (35) angeordnet sind und wobei die scheibenförmigen Lebensmittel (15) von der Fördereinrichtung (11) annähernd radial zur Achse (35) zwischen zwei benachbarte Stäbe (32) einschiebbar sind.

2. Vorrichtung nach Anspruch 1, **dadurch gekennzeichnet, daß** die für die Zuförderung der Scheiben (15) zum Wickeldorn (20) vorgesehene Fördereinrichtung (11) zwischen dem abgebenden Ende der Fördereinrichtung (11) und den Stäben (32) eine die Scheiben (15) unterstützende Gleitbahn (9) aufweist.

3. Vorrichtung nach Anspruch 1 und 2, **dadurch gekennzeichnet, daß** die Gleitbahn (9) aus Stangen (48) besteht und die Fördereinrichtung (11) aus umlaufenden Bändern (38), Riemen oder dergleichen aufgebaut ist, wobei die Stangen (48) zwischen den Bändern (38), Riemen oder dergleichen angeordnet sind.

4. Vorrichtung nach einem der vorhergehenden Ansprüche, **dadurch gekennzeichnet, daß** die Verpackung (13) unter der Wickeleinrichtung (1) angeordnet ist und die Wickeleinrichtung (1) die Wickel (16) in die Verpackung (13) ablegt.

## Claims

1. A plant for manufacturing packages for cut and sliced food products or the like by means of a slicing machine (10) for continuously cutting the product (14) into slices (15), said slices being deposited one by one onto a transport device (11) by said slicing machine (10) and said transport device feeding the slices to a roller-up mechanism (1) from which the rolled-up slices (16) may be conveyed into a package (13) so as to be at least partially arranged next to each other, with said roller-up mechanism (1) comprising a roller-up mandrel (21) capable of rotating around an axis (35) and made up of four rods (32) arranged parallel to each other and at the same distance from the axis (35) and with the sliced food product (15) capable of being inserted between two adjacent rods (32) by the transport mechanism in an approximately radial direction with respect to the axis (35).

2. A plant according to claim 1, **characterised in that** arranged between the discharging end of the transport device (11) and the rods (32) the transport device (11) provided for feeding the slices (15) to the roller-up mandrel (20) has a sliding path (9) for supporting the slices (15).

3. A plant according to claim 1 and 2, **characterised in that** the sliding path (9) comprises bars (48) and the transport device (11) is made up of circulating belts (38) or the like, with said bars (48) being arranged between the belts (38) or the like.

4. A plant according to one of the preceding claims, **characterised in that** the package (13) is arranged below the roller-up mechanism (1) with said roller-up mechanism (1) depositing the rolled-up slices (16) into the package (13).

## Revendications

1. Dispositif permettant la réalisation d'emballages de denrées ou de produits similaires tranchés, constitué d'une machine de découpe (10), coupant en mode continu le produit à découper (14) en des tranches (15), qui sont déposées les unes à la suite des autres sur un dispositif de transport (11) qui les amène vers une machine d'enroulement (1) conduisant ces tranches enroulées (16) dans un emballage (13) de sorte quelles soient pour la plupart déposées les unes à coté des autres; la machine d'enroulement (1) possédant une structure (21) formée de 4 tiges (32) parallèles, équidistantes entre elles et par rapport à l'axe (35) autour duquel elles tournent de manière à permettre l'introduction des denrées (15) en tranche entre deux tiges voisines (32) par le dispositif de transport (11) de façon presque radiale par rapport à l'axe (35).

2. Dispositif selon la revendication 1 caractérisé en ce que le dispositif de transport (11), conçu pour transporter les tranches (15) vers la mécanique d'enroulement (20), possède une glissière (9) de support des tranches (15) située entre la fin du dispositif de transport (11) fournissant ces tranches et les tiges (32).

3. Dispositif selon les revendications 1 et 2, caractérisé en ce que la glissière (9) consiste en des tiges (48) et en ce que le dispositif de transport (11) possède des bandes tournantes (38), des courroies ou des éléments similaires, les tiges (48) étant situées entre ces bandes (38), entre ces courroies ou entre ces éléments similaires.

4. Dispositif selon l'une des revendications précédentes, caractérisé en ce que l'emballage (13) est situé au-dessous de la machine d'enroulement (1), qui pose les tranches enroulées (16) dans cet emballage (13).
